# EUROPÄISCHE PATENTSCHRIFT

(11) **EP 0 072 056 B1**
(45) Veröffentlichungstag und Bekanntmachung des Hinweises auf die Patenterteilung: **27.02.1985**
(21) Anmeldenummer: 82200881.9
(22) Anmeldetag: 13.07.1982
(51) Int. Cl.: B65H 39/065

(54) **Verfahren und Vorrichtung zum automatischen Verarbeiten von Stapeln mehrnutziger numerierter Wertscheinbogen, insbesondere Banknotenbogen, zu Bündelpaketen**
Method and device for automatically converting piles of numbered multiple-copy sheets of security papers, particularly bank notes, into packets of bundles
Procédé pour convertir automatiquement en paquets de liasses des feuilles numérotées portant chacune plusieurs impressions de papiers-valeurs, notamment des billets de banque

(30) Priorität: 10.08.1981 CH 5120/81
(43) Veröffentlichungstag der Anmeldung: 16.02.1983
(73) Patentinhaber: DE LA RUE GIORI S.A., 1003 Lausanne (CH)
(72) Erfinder: Kühfuss, Runwalt, D-7418 Metzingen (DE)
(74) Vertreter: Jörchel, Dietrich R.A.

## Beschreibung

Die Erfindung bezieht sich auf ein Verfahren und eine Vorrichtung der im Oberbegriff des Anspruchs 1 angegebenen Art.

Dieses Verfahren und die für seine Durchführung erforderlichen Vorrichtungen sind bekannt und in der CH-PS Nr 577426, der DE-PS Nr 2502987 und den US-PS Nrn 3939621 und 4045944 der gleichen Anmelderin beschrieben. Im allgemeinen werden hinter einer die Wertscheindrucke auf dem Bogen numerierenden Numeriermaschine Stapel von jeweils 100 Bogen gebildet, so dass man nach dem Zerschneiden der Stapel Bündel mit jeweils 100 Wertscheinen erhält. Jeweils 10 Bündel, die insgesamt 1000 fortlaufend numerierte Wertscheine haben, werden dann automatisch zu einem Paket mit 1000 Wertscheinen zusammengefasst. Da jedoch alle Wertscheinaufdrucke auf einem Bogen, die sogenannten Nutzen, zu unterschiedlichen Serien gehören und die jeweils in einem Bogenstapel übereinanderliegenden Nutzen unter Bildung je einer Serie fortlaufend numeriert sind, müssen die die Schneidmaschine verlassenden, auf Format geschnittenen Wertscheinbündel vor ihrer Verpakkung zu Paketen umsortiert werden. Bei dieser Umsortierung werden jeweils alle ersten Bündel aus 10 aufeinanderfolgenden Bogenstapeln, dann alle zweiten Bündel aus diesen 10 aufeinanderfolgenden Bogenstapeln usw. zu Paketen aufgeschichtet, die dann jeweils 1000 fortlaufend numerierte Wertscheine, in jeweils 10 Bündeln, enthalten.

Dieser automatischen Umsortierung dient der im Oberbegriff des Anspruchs 1 angegebene Zwischenspeicher, der vorzugsweise zwei gleichartig aufgebaute Magazintrommeln hat, von denen jeweils die eine bis zu ihrer vollständigen Füllung mit Wertscheinbündeln beschickt wird, während die andere, zuvor gefüllte Trommel schrittweise entladen wird, wobei aus jedem vollen Magazin das Bündelpaket ausgeschoben und der Verpakkungsmachine zugeführt wird. Eine vor den beiden Magazintrommeln angeordnete, automatisch arbeitende Verteilervorrichtung sorgt dafür, dass nach vollständiger Füllung einer Trommel die ohne Unterbrechung eintreffenden nachfolgenden Bündel der anderen, in der Zwischenzeit entleerten Trommel zugeführt werden.

Bisher war es erforderlich, dass die Anzahl der gleichmässig über den Umfang einer Magazintrommel verteilten Magazine gleich der Anzahl der Nutzen je Bogen ist. Wird die Maschine auf einen anderen Wertscheintyp mit einer anderen Nutzenzahl je Bogen umgestellt, so ist es bisher erforderlich, die Anzahl der Magazine der Magazintrommeln entsprechend dieser anderen Nutzenzahl je Bogen zu verändern, was einen erheblichen Arbeits- und Materialaufwand und ausserdem eine verhältnismässig lange Umstellzeit erfordert.

Die übrigen Teile und Baugruppen der automatischen Vorrichtung können ohne grossen Arbeits- und Zeitaufwand sowohl dem Format der zu verarbeitenden Bogen als auch der Nutzenzahl je Bogen angepasst werden. So sind bekannte automatische Banknoten-Schneidemaschinen derart konstruiert, dass sie ohne weiteres Nutzenzahlen zwischen beispielsweise 60 und 15 Nutzen je Bogen bearbeiten können und jeweils ohne grossen Arbeits- und Zeitaufwand anpassbar sind. Es ist daher die bei einer Änderung der Nutzenzahl der zu verarbeitenden Bogen erforderliche langwierige Umstellung der Magazintrommeln, welche einen Engpass darstellt und die Stillstandszeiten der Maschine stark erhöht. Das ist um so nachteiliger, als derartige automatische Vorrichtungen mit einer Leistung von zum Beispiel maximal 480000 Banknoten je Stunde arbeiten können, so dass längere Umstellzeiten besonders stark ins Gewicht fallen.

Der Erfindung liegt die Aufgabe zugrunde, das im Oberbegriff des Anspruchs 1 angegebene Verfahren so zu verbessern, dass Bogen mit unterschiedlichen Nutzenzahlen ohne einen Wechsel der Anzahl der Trommelmagazine in einer Magazintrommel verarbeitet werden können.

Diese Aufgabe wird erfindungsgemäss durch die im kennzeichnenden Teil des Anspruchs 1 angegebenen Merkmale gelöst.

Dabei ist das unter a angegebene Merkmal an sich aus der DE-OS Nr. 2757186, entsprechend der G B- PS Nr. 1547734, der gleichen Anmelderin bekannt.

Im Anspruch 2 ist eine Vorrichtung zum Durchführen des Verfahrens nach Anspruch 1 gekennzeichnet.

Durch die Erfindung wird mittels einfacher Programmierung der Steuereinrichtungen für die Vorschübe und die Schneidwerke erreicht, dass unabhängig von der Nutzenzahl je Bogen die der Verarbeitung eines vollständigen Bogenstapels entsprechende Arbeitsperiode, welche sich aus der Zahl der Arbeitstakte und der in den normalen Arbeitsrhythmus einzufügenden Zahl der Leertakte zusammensetzt, zeitlich konstant und gleich der Umdrehungszeit der Magazintrommel ist, die stets mit der selben Anzahl von Magazinen betrieben wird; was in Abhängigkeit von der Nutzenzahl variiert, sind das Verhältnis von Arbeits- zu Leertakten und die Anzahl und Verteilung der mit Bündeln gefüllten Magazine.

Die Erfindung wird anhand der Zeichnungen näher erläutert. Es zeigen:
Fig. 1 die schematische Ansicht einer Vorrichtung zur Durchführung des Verfahrens nach der Erfindung, und

Fig. 2a bis 2d schematische Darstellungen der Verteilung der gefüllten und der leerbleibenden Magazine einer Magazintrommel für vier verschiedene Fälle von Nutzenzahlen je Bogen.

In der Vorrichtung nach Fig. 1 werden Bogenstapel 1 mit je 100 Bogen verarbeitet, die bereits numerierte Banknotendrucke, sogenannte Nutzen, aufweisen und in der richtigen Nummernfolge geordnet auf die Anlageeinrichtung 2 einer automatischen Schneidmaschine gegeben werden. Solche Bogenstapel fallen am Ausgang konventioneller Banknoten-Numeriermaschinen an.

Im betrachteten Beispiel weist jeder Bogen 24 Nutzen auf, die matrizenförmig in sechs Reihen, die quer zur Vorschubrichtung des Stapels 1 wäh- . rend seines Zerschneidens (in Richtung des Pfeiles 3) verlaufen, und in vier Spalten angeordnet sind, die in Vorschubrichtung verlaufen. Die in jedem Bogenstapel übereinanderliegenden Nutzen gehören jeweils zu einer bestimmten Nummernserie und sind innerhalb dieser Serie fortlaufend numeriert.

Die automatische Schneidmaschine weist zwei parallel gegenüberliegende Längsschneidwerke 4, ein Querschneidwerk 6 zum Streifenschnitt und ein weiteres Querschneidwerk 16 zum Bündelschnitt auf.

Der Bogenstapel 1 wird in Richtung des Pfeils 3 den beiden Längsschneidwerken 4 zugeführt, deren Messer in Vorschubrichtung orientiert sind und gleichzeitig die seitlichen Bogenränder jedes Bogenstapels beschneiden. Mittels eines elektronisch programmierbaren Vorschubs 5 gelangt der Bogenstapel dann zum Querschneidwerk 6, das ein senkrecht zur Transportrichtung orientiertes Messer aufweist. Hier erfolgt zunächst auf der Vorderseite des Bogenstapels ein Randbeschnitt, dann wird der Bogenstapel schrittweise in seine sechs Streifenlagen zerteilt, und schliesslich wird auf der Hinterseite der letzten Streifenlage der hintere Randbeschnitt ausgeführt. Der Papierabfall fällt durch eine Abfallklappe 7. Wenn ein Bogenstapel zerteilt ist, wird automatisch der folgende Bogenstapel zugeführt.

Die Streifenlagen 8 gelangen nacheinander vor eine Banderolierstation 9 mit im betrachteten Beispiel vier in Betrieb befindlichen Banderoliereinrichtungen, denen vorgeleimte Banderolen 10 zugeführt werden und welche gleichzeitig jede Streifenlage 8 an den vier Wertschein- bzw. Nutzenpositionen mit Banderolen 10 umgeben. Das gleichzeitige Banderolieren einer Streifenlage wird in der DE-OS Nr. 2757186 (entsprechend der GB-PS Nr. 1547734) der gleichen Anmelderin beschrieben.

Die fertig banderolierten Streifenlagen 11 werden, wie durch Pfeile angedeutet, zunächst in Streifenlängsrichtung von der Banderolierstation 9 entfernt und dann, nach Wechsel der Vorschubrichtung um 90°, quer zur Streifenlängsrichtung mittels eines weiteren elektronisch programmierbaren Vorschubs 12 einem Anlageplatz 13 zugeführt. Dort werden die zu demselben Bogenstapel 1 gehörenden sechs Streifenlagen 11 gesammelt, ausgerichtet und zusammengeschoben. Sie bilden eine mit 14 bezeichnete Gruppe nebeneinanderliegender Streifenlagen, welche mittels eines elektronisch programmierbaren Vorschubs 15 gleichzeitig dem Querschneidwerk 16 zugeführt werden, welches ein sich über alle Streifenlagen erstrekkendes Messer aufweist. Hier werden schrittweise alle sechs Streifenlagen 11 gleichzeitig in einzelne, bereits banderolierte Bündel 17 zerschnitten, wobei im betrachteten Beispiel drei Schnitte erforderlich sind, da jede Streifenlage bzw. jede ursprüngliche Bogenreihe vier Nutzen aufweist.

Die auf Format geschnittenen, banderolierten Bündel 17 werden automatisch auf eine Transportstrecke 18 vorgeschoben, auf der sie im vorgegebenen Abstand hintereinander zu einer Verteilerstation 19 und von dieser in den Zwischenspeicher 20 gelangen, der aus zwei gleichartig aufgebauten Magazintrommeln 20a und 20b besteht. Verteilerstation 19 und Zwischenspeicher 20 mit den Magazintrommeln 20a und 20b sowie deren Funktion sind in der CH-PS Nr 577426, der DE-PS Nr 2502987 und den US-PS Nrn. 3939621 und 4045944 beschrieben. Jede der Magazintrommeln 20a und 20b hat über ihren Umfang verteilte Magazine 21. Die Magazintrommeln drehen sich in Richtung der Pfeile gleichförmig mit einer derartigen Geschwindigkeit, dass die zum selben ursprünglichen Bogenstapel 1 gehörenden Bündel 17 während einer vollen Trommelumdrehung nacheinander in unterschiedliche Magazine 21 der einen Trommel, im Beispiel nach Fig. 1 der Trommel 20a, fallen, und die folgenden Bündel 17, die vom nächsten Bogenstapel stammen, bei der folgenden Trommelumdrehung in die jeweils gleichen Magazine 21 gelangen usw. Auf diese Weise wird erreicht, dass alle Bündel 17, welche aus zehn aufeinanderfolgenden Bogenstapeln 1 stammen und jeweils die gleiche Wertscheinposition auf den Bogen hatten, in einem der Magazine 21 der Magazintrommel 20a übereinander gestapelt werden, bis in den betreffenden Magazinen jeweils zehn Bündel gesammelt sind. Da in der Numeriermaschine, welche die Bogen vor Bildung der Bogenstapel 1 numeriert hat, die gleichen Positionen oder Nutzen aufeinanderfolgender Bogen innerhalb einer Serie fortlaufend numeriert wurden, gehören die 1000 Banknoten aller Bündel 17 in einem so gebildeten, aus zehn Bündeln bestehenden Bündelpaket 22 jeweils zu derselben Serie und sind fortlaufend numeriert.

Nach vollständiger Füllung der Magazine 21 der einen Magazintrommel 20a werden die nachfolgenden Bündel 17 in der Verteilerstation 19 automatisch zur anderen Magazintrommel 20b gelenkt, wo sich die beschriebene Sortierung wiederholt. Gleichzeitig wird die volle Magazintrommel 20a schrittweise entladen, indem die Bündelpakete 22, wie in Fig. für die andere Trommel 20b dargestellt, nacheinander aus jedem Magazin 21 ausgeschoben und über ein Fördersystem 23 auf eine Transportstrecke 24 gegeben werden. Auf dieser Transportstrecke 24 erfolgt die Weiterverarbeitung der Bündelpakete 22, welche nach nochmaliger Zählung automatisch banderoliert und verpackt werden.

Bisher war es erforderlich, dass die Anzahl der gleichmässig über den Umfang der Magazintrommeln 20a und 20b verteilten Magazine 21 gleich der Anzahl der je Wertscheinbogen war. Im betrachteten Beispiel nach Fig. 1 wäre es daher erforderlich gewesen, Magazintrommeln mit jeweils 23 Magazinen zu verwenden, da die ganze Vorrichtung so konzipiert war, dass nacheinander, ohne Pause, aufeinanderfolgende Bogenstapel in Streifenlagen und aufeinanderfolgende Gruppen 14 von Streifenlagen in Bündel 17 zerschnitten und auf der Transportstrecke 18 die Bündel in ununterbrochener Folge dem Zwischenspeicher 20 zugeführtwurden. Unter diesen Umständen musste natürlich, um in den Magazinen 21 Pakete mit korrekt fortlaufend numerierten Banknoten zu erhalten, die Anzahl der Magazine 21 gleich der Nutzenzahl je Bogen sein. Nun kann jedoch die Anzahl der Nutzen je Bogen in weiten Grenzen variieren, beispielsweise von 4x6=24 Nutzen, wie im betrachteten Ausführungsbeispiel, bis zu im allgemeinen maximal 6x10=60 Nutzen je Bogen. Damit also Bogen unterschiedlicher Nutzenzahl mit der bisher beschriebenen Vorrichtung verarbeitet werden konnten, war es erforderlich, nicht nur die Steuerung der Schneidmaschinen und der übrigen Einrichtungen an das jeweilige Bogenformat und die Nutzenzahl anzupassen, sondern auch die Magazintrommeln 20a und 20b derart umzurüsten, dass die Anzahl der gleichmässig über ihren Umfang verteilten Magazine 21 gleich der Nutzenzahl je Bogen war. Diese Umrüstung bedeutet jedoch eine komplizierte und zeitraubende Arbeit.

Gemäss der vorliegenden Erfindung haben die Magazintrommeln 20a und 20b eine feste Anzahl N von Magazinen 21, welche gleich der grösstmöglichen Nutzenzahl der verarbeitbaren Bogen ist. Im betrachteten Beispiel ist N=60, entsprechend der im allgemeinen maximalen Nutzenzahl von 6 x 10=60 Nutzen je Bogen, auf denen also die Nutzen in 10 Reihen und 6 Spalten angeordnet sind. Um mit diesen Trommeln, ohne Änderung der Magazinzahl, auch Bogen mit kleinerer Nutzenzahl verarbeiten zu können, werden nunmehr Leertakte im normalen Arbeitsrhythmus während des Zerschneidens und während des Vorschubs derart eingeführt, dass die der Verarbeitung eines kompletten Stapels entsprechende Summe aus Arbeits- und Leertakten gleich der Summe der Arbeitstakte bei Verarbeitung 60nutziger Bogen ist und damit einer vollen Umdrehung einer Magazintrommel 20a bzw. 20b entspricht, in welcher dann eine entsprechende Anzahl von Magazinen jeweils frei bleibt.

Dazu wird der Arbeitsablauf im betrachteten Beispiel von Bogen mit 4x6=24 Nutzen folgendermassen gesteuert: Der Vorschub 5 für die Bogenstapel 1 und der Schnittrhythmus der Schneidwerke 4 und 6 sind unabhängig vom Vorschub für die Streifenlagen 11, die Streifenlagengruppen 14 und die Bündel 17 sowie vom Schnittrhythmus des Schneidwerks 16 einstellbar und werden so gewählt, dass die Arbeitsperiode der vollständigen Zerschneidung eines Bogenstapels 1 in Streifenlagen 8 gleich der Arbeitsperiode ist, in der Bogen mit 10 Nutzenreihen, also mit der maximalen Reihenzahl, zerschnitten werden. Der weitere Arbeitsablauf bis zum Sammeln der Gruppen 14 von Streifenlagen 11 am Anlageplatz 13, also der Vorschub der einzelnen Streifenlagen 8, ihre Banderolierung in der Banderolierstation 9 und ihr weiterer Vorschub bis zum Anlageplatz 13, erfolgt so, dass innerhalb jeder der vorstehend definierten Arbeitsperioden eine vollständige Gruppe 14 von sechs Streifenlagen 11 gebildet wird.

Nachdem eine Gruppe 14 von Streifenlagen zum Schneidewerk 16 vorgeschoben und dort taktweise im normalen Arbeitsrhythmus in Bündel 17 zerschnitten worden ist, werden vor Beginn des Vorschubs der folgenden Gruppe 14 von Streifenlagen zwei Leertakte oder Leerschnitte so eingefügt, als ob die Streifenlagen jeweils die maximale Anzahl von sechs Nutzen hätten. Während dieser zwei Leertakte braucht natürlich das Schneidwerk 16 keine Schneidbewegungen auszuführen. Auf diese Weise hat die folgende Gruppe 14 von Streifenlagen zur vorangehenden Gruppe einen Abstand, welcher gleich derjenigen Strecke ist, die zwei Nutzen, gemessen in Längsrichtung der Streifenlagen, einnehmen. Die das Schneidwerk 16 nach jedem Schnitt verlassenden, auf Format geschnittenen sechs Bündel 17 werden, wie in Fig. 1 angedeutet, der Transportstrecke 18 derart zugeführt, dass sie dort zeitlich versetzt ankommen, im vorgegebenen Abstand hintereinander auf der Transportstrecke 18 abtransportiert und dem Zwischenspeicher 20 zugeführt werden, wo sie in sechs benachbarte Magazine 21 der beschickten Magazintrommel 20a fallen.

Der Vorschub der nächsten Folge von sechs Bündeln 17, die versetzt der Transportstrecke 18 zugeführt werden, wird nun jedoch um vier Leertakte verzögert, so dass auf der Transportstrecke 18 zwei benachbarte Folgen von je sechs Bündeln 17 durch vier Leerplätze voneinander getrennt sind. Im Anschluss an die letzte der vier, alle zu dem selben Bogenstapel 1 gehörenden Bündelfolgen von je sechs Bündeln 17 entsteht, aufgrund der vorstehend beschriebenen beiden Leertakte bzw. Leerschnitte, auf der Transportstrecke 18 eine insgesamt 24 Leerplätze umfassende Lücke, bis die erste der vier zum folgenden Bogenstapel gehörenden Bündelfolgen ankommt. Diese 24 Leerplätze ergeben sich einerseits aus den vier Leerplätzen im Anschluss an die letzte Bündelfolge und andererseits aus den 2x10=20 Leerplätzen, die aus den zwei Leertakten vor dem Vorschub der folgenden Gruppe 14, in Verbindung mit den diesen jeweils folgenden vier Leerplätzen, resultieren. Der Arbeitsablauf beim Vorschub der Bündel 17 vom Schneidwerk 16 zur Transportstrecke 18 erfolgt also in allen Fällen so, als ob die maximale Anzahl von zehn Streifenlagen und in jeder Streifenlage die maximale Zahl von sechs Bündeln vorhanden gewesen wären.

Wegen der beschriebenen Lücken bzw. Leerplätze auf der Transportstrecke 18 werden die Magazine 21 der Magazintrommel 20a so gefüllt, wie es in Fig. 1 angedeutet ist, in der die mit Bündeln gefüllten Magazine durch Andeutung der Bündelbanderole markiert sind.

Bezeichnet man allgemein mit mₒ die maximale Anzahl von Nutzenreihen je Bogen, das ist also die maximale Nutzenzahl in Vorschubrichtung des Bogenstapels 1 beim Passieren des Schneidwerks 6 bzw. die maximale Anzahl von Streifen lagen 8 je Bogenstapel 1, und mit nₒ die maximale Anzahl von Nutzenspalten, das ist also die maximale Anzahl von Nutzen quer zur Vorschubrichtung bzw. die Anzahl der Bündel 17 je Streifenlage 8, und mit N=mₒxnₒ folglich die maximale Nutzenzahl je Bogen, dann lässt sich die Durchführung des Verfahrens nach der Erfindung im Falle der Verarbeitung von Bogen mit m x n Nutzen, wobei m kleiner als mₒ und/oder n kleiner als nₒ ist, wie folgt beschreiben :
Nach dem gleichzeitigen Zerschneiden von m Streifenlagen, die zu einer Gruppe 14 zusammengefasst sind und alle von ein und demselben Bogenstapel 1 stammen, in jeweils n Bündel je Streifenlage, werden (nₒ-n) Leertakte bzw. Leerschnitte eingefügt, so dass zur nächsten Gruppe 14 von aus dem folgenden Bogenstapel 1 stammenden Streifenlagen ein Abstand entsteht, welcher der Länge von (nₒ-n) Nutzen, gemessen in Streifenlängsrichtung, entspricht. Diese Steuerung des Vorschubs und des Zerschneidens der Streifenlagen in Bündel erfolgt also unter Hinzufügung von Leertakten so, als ob die Streifenlagen jeweils die maximale Anzahl von nₒ Nutzen hätten. Weiterhin erfolgt der Vorschub der das Schneidwerk 16 verlassenden Bündel 17 so, als ob jeweils die maximale Anzahl mₒ von Streifenlagen je Bogenstapel vorhanden wäre; nachdem jeweils eine Bündelnfolge aus m Bündeln auf die Transportstrecke 18 transportiert wurde, werden, bevor die nächste Folge von m Bündeln verzögert auf der Transportstrecke 18 eintrifft, auf dieser (mₒ-m) Leerplätze eingefügt. Im Anschluss an die letzte der aus einem bestimmten Bogenstapel stammenden Bündelfolgen entstehen (mₒ-m) + (nₒ-n) mₒ Leerplätze.

Die Fig. 2a bis 2d zeigen schematisch für den Fall von Magazintrommeln mit 60 Magazinen (N=60) und für vier verschiedene Nutzenzahlen je Bogen die Verteilung der leerbleibenden Magazine, was natürlich der Verteilung der Leerplätze auf der Transportstrecke 18 entspricht. Wenn nach Fig. 2a n=6 und m=8 ist, folgen jeweils auf acht gefüllte Magazine zwei leere Magazine, da ja n gleich der maximalen Zahl nₒ der Bündel je Streifenlage ist.

Wenn nach Fig. 2b n=5 und m=8 ist, sind jeweils acht benachbarte Magazine gefüllt, die beiden folgenden Magazine leer und ausserdem, da nur fünf Bündel je Streifenlage vorhanden sind, die letzten zehn Magazine ebenfalls leer.

Der Fall n=4 und m=6 nach Fig. 2c wurde bereits anhand des Ausführungsbeispiels gemäss Fig. 1 erörtert.

Fig. 2d zeigt den Fall n=4 und m=7, wobei jeweils sieben gefüllten Magazinen drei leere folgen und am Ende noch 2x10=20 Magazine leer bleiben.

Das Verfahren und die Vorrichtung nach der Erfindung haben den Vorteil, dass Bogen mit beliebiger Nutzenzahl ohne irgendwelche Umrüstung oder Modifizierung der Magazintrommeln 20a und 20b verarbeitet werden können, wobei die mittlere Rotationsgeschwindigkeit der Magazintrommeln stets konstant ist und die von der Anzahl Nutzen je Bogen abhängige Maschinenleistung L durch die Formel L=60 (m x n) /4(m+1 ) Bündel je Minute gegeben ist. Das sind bei m=10, n=6, also bei der maximalen Zahl von 60 Nutzen je Bogen, 82 Bündel oder 82000 Banknoten je Minute, und im Falle von m=6, n=4, also bei 24 Nutzen je Bogen, 51 Bündel oder 51 000 Banknoten je Minute.

## Patentansprüche

1. Verfahren zum automatischen Verarbeiten von Stapeln mehrnutziger, numerierter Wertscheinbogen, insbesondere Banknoten, mit matrizenförmig in m Reihen und n Spalten angeordneten, zu verschiedenen Wertscheinserien gehörenden Nutzen zu Paketen aus Bündeln mit fortlaufend numerierten Wertscheinen, wonach ein Stapel, in welchem die jeweils übereinanderliegenden Nutzen fortlaufend numeriert sind, in m Streifenlagen, die jeweils n Nutzen aufweisen, und alle Streifenlagen taktweise in Bündel (17) zerschnitten und diese Bündel (17) nacheinander einem Zwischenspeicher (20) mit wenigstens einer Magazintrommel (20a, 20b) zugeführt werden, die eine Anzahl N an ihrem Umfang verteilte Magazine (21) aufweist und mit einer mittleren Geschwindigkeit derart gedreht wird, dass die eintreffenden Bündel (17) nacheinander in unterschiedliche Magazine (21) gelangen, und dass in einem bestimmten Magazin (21 ) eine vorgegebene Anzahl von ein Bündelpaket (22) bildenden Bündeln (17) der gleichen Serie gestapelt wird, woraufhin dieses Bündelpaket (22) der Magazintrommel (20a, 20b) entnommen und einer Verpackungsmaschine zugeführt wird, dadurch gekennzeichnet, dass
a) in an sich bekannter Weise alle zum selben Bogenstapel (1) gehörenden Streifenlagen (8) gesammeltundgleichzeitigalsGruppe (14) nebeneinanderliegend in Streifenlängsrichtung vorgeschoben und dem Bündelschneidwerk (16) zugeführt werden und dass die das Bündelschneidwerk (16) verlassenden Bündel (17) zeitlich nacheinander auf die zum Zwischenspeicher (20) führende Transportstrecke (18) vorgeschoben werden,
b) die Anzahl N von Magazinen (21) gleich der grösstmöglichen Anzahl (mₒ x nₒ) von Nutzen gewählt wird, welche ein zu verarbeitender Bogen aufweisen kann, wobei mₒ die maximale Anzahl von Nutzenreihen und nₒ die maximale Anzahl von Nutzenspalten bedeutet, und
c) dass in den Fällen, in denen m kleiner als mₒ und/oder n kleiner als nₒ ist, nach dem Zerschneiden jeder Gruppe (14) aus m Streifenlagen (18) eine Anzahl (nₒ-n) Leertakte eingeführt wird, welche zur nächsten, zum folgenden Bogenstapel gehörenden Gruppe (14) von Streifenlagen einen Abstand erzeugen, der gleich den Abmessungen von (nₒ-n) Nutzen, gemessen in Streifenlängsrichtung, ist, und dass beim anschliessenden Vorschub der Bündel (17) auf die Transportstrecke (18) auf dieser im Anschluss an jede Folge von m Bündeln (17) eine Anzahl (mₒ-m) Leerplätze und, wegen der erwähnten (nₒ-n) Leertakte, im Anschluss an die letzte der zu einem Bogenstapel (1) gehörenden Bündelfolgen eine Anzahl von (mₒ-m) + (n-nₒ)mₒ Leerplätzen eingefügt werden.

2. Vorrichtung zur Durchführung des Verfahrens nach Anspruch 1, dadurch gekennzeichnet, dass die Anzahl der Magazine (21) der Magazintrommel (20a, 20b) gleich der Anzahl N=(mₒ^{x}nₒ) ist und dass elektronisch programmierbare Vorschubeinrichtungen (5, 12, 15) vorgesehen sind, mit denen die erwähnten Leertakte bzw. Leerplätze einfügbar sind.

## Revendications

1. Procédé pour convertir automatiquement des feuilles numérotées portant chacune plusieurs impressions de papiers-valeurs, notamment des billets de banque, arrangés en matrice de m rangées et n colonnes appartenant à des séries différentes de papiers-valeurs, en paquets de liasses de papiers-valeurs numérotés de façon séquentielle, selon lequel une pile, dans laquelle tous les papiers-valeurs superposés sont numérotés séquentiellement, est coupée cycliquement en m bandes ayant chacune n impressions et toutes les piles de bandes sont coupées cycliquement en liasses (17) et ces liasses (17) sont conduites séquentiellement à un dispositif d'emmagasinage intermédiaire (20) comprenant au moins un tambour d'emmagasinage (20a, 20b) ayant un nombre N de magasins (21) répartis sur sa circonférence, ledit tambour étant entraîné en rotation à une vitesse moyenne telle que les liasses entrantes (17) arrivent séquentiellement aux différents magasins (21) et que dans un magasin prédéterminé (21 ) est empilé un nombre prédéterminé de paquets de liasses (22) formant des liasses (17) appartenant aux mêmes séries, après quoi ledit paquet de liasses (22) est retiré du tambour d'emmagasinage (20a, 20b) et conduit à une machine d'empaquetage, caractérisé en ce que
a) de manière connue en soi, toutes les piles de bandes (8) appartenant à la même pile de feuilles (1) sont assemblées et simultanément déplacées en avant côte à côte en un groupe (14) dans la direction longitudinale des bandes et amenées à l'unité de coupage en liasses (16), et que les liasses (17) quittant cette unité de coupage (16) sont acheminées séquentiellement sur la voie de transport (18) vers le dispositif d'emmagasinage intermédiaire (20),
b) le nombre de magasins (21) est choisi de manière à être égal au nombre maximal (mₒ x nₒ) d'impressions qu'une feuille peut porter, mₒ étant le nombre maximal de rangées d'impressions et nₒ le nombre maximal de colonnes d'impressions, et
c) dans les cas où m est inférieur à mₒ et/ou n est inférieur à nₒ, un nombre (nₒ-n) de cycles vides est introduit après la coupe de chaque groupe (14) de m piles de bandes (8), ces cycles ayant pour effet d'introduire une distance jusqu'au prochain groupe (14) de piles de bandes appartenant à la pile suivante de feuilles, de telle manière que cette distance est égale à la dimension de (nₒ-n) impressions, cette distance étant mesurée dans la direction longitudinale des bandes, et que, pendant le déplacement subséquent des liasses (17) sur la voie de transport (18), on introduit dans ladite voie de transport, après chaque séquence de m liasses (17), un nombre (mₒ-m) de positions vides et, en raison desdits (nₒ-n) cycles vides, on introduit un nombre (mₒ-m) + (n-nₒ)mₒ de positions vides après la dernière séquence de liasses appartenant à une pile de feuilles (1).

2. Dispositif pour la mise en oeuvre du procédé selon la revendication 1, caractérisé en ce que le nombre de magasins (21) du tambour d'emmagasinage (20a, 20b) est égal au nombre N = (mo ₓ nₒ) et qu'il est prévu des dispositifs d'introduction programmables électroniquement (5,12,15) pour l'insertion desdits cycles vides et/ou des positions vides.

## Claims

1. Method for automatically processing piles of numbered multiple-copy sheets of security papers, notably banknotes, with copies arranged in the form of a matrix in m rows and n columns, belonging to different series of security papers, forming packets of bundles of sequentially numbered security papers, whereby one pile, in which all superimposed copies are numbered sequentially, is cut cyclically into m strip piles having each n copies, and all the strip piles are cut cyclically into bundles (17), and these bundles (17) are fed sequentially to an intermediate storage (20) comprising at least one magazine drum (20a, 20b) having a number N of magazines (21) distributed along its periphery, said drum being so rotated at an average speed that the incoming bundles (17) arrive sequentially at the different magazines (21 ), and that in a predetermined magazine (21) a predetermined number of bundle-packet (22) forming bundles (17) belonging to the same series are piled up, whereafter said bundle packet (22) is removed from the magazine drum (20a, 20b) and fed to a packing machine, characterized in that
a) in a manner known per se all the strip piles (8) belonging to the same pile of sheets (1) are assembled and simultaneously moved forward side by side as a group (14) in the longitudinal direction of the strips and delivered to the bundle-cutting unit (16), and that the bundles (17) leaving this bundle-cutting unit (16) are fed sequentially onto the conveyor path (18) to the intermediate storage (20),
b) the number N of magazines (21) will be selected to be equal to the maximum number (mₒ x no) of copies which a sheet to be processed can comprise, wherein mₒ is the maximum number of rows of copies and no the maximum number of column of copies, and
c) that in those cases wherein m is less than mₒ and/or n is less than no, after the cutting of each group (14) of m strip piles (8), a number (no-n) of blank cycles is introduced, which provides with respect to the next group (14) of strip piles pertaining to the following pile of sheets a distance such that it is equal to the size of (no-n) copies, measured in the longitudinal direction of the strips, and that during the consecutive forward feed of the bundles (17) on the conveyor path (18), there are introduced into said path following each sequence of m bundles (17) a number (mₒ-m) of empty positions and, on account of the aforesaid blank cycles (no-n), following the last sequence of bundles belonging to a pile of sheets (1), a number of (mₒ-m) + (n-nₒ)mₒ empty positions.

2. Device for carrying out the method of Claim 1, characterized in that the number of magazines (21) of the magazine drum (20a, 20b) is equal to the number N=(mₒxnₒ) and that electronically programmable feeding devices (5, 12, 15) are provided for inserting said blank cycles and/or empty positions.
